# FASCICULE DE BREVET EUROPEEN

(11) **EP 0 077 346 B1**
(45) Date de publication et mention de la délivrance du brevet: **08.10.1986**
(21) Numéro de dépôt: 82901132.9
(22) Date de dépôt: 27.04.1982
(51) Int. Cl.: B25B 23/142

(54) **CLE DITE "A COUPLE OU DYNAMOMETRIQUE A DECLENCHEMENT, PSEUDO-DEBRAYAGE, ET REARMEMENT AUTOMATIQUE"**
SOGENANNTER DREHMOMENT- ODER DYNAMOMETRISCHER SCHLÜSSEL MIT AUTOMATISCHER AUSSCHALTUNG, PSEUDO-AUSKUPPLUNG UND WIEDERBEKRÄFTIGUNG
TORQUE WRENCH, WITH AUTOMATIC RELEASING, PSEUDO-CLUTCHING AND SETTING

(30) Priorité: 27.04.1981 FR 8108506
(43) Date de publication de la demande: 27.04.1983
(73) Titulaire: NORDET, Flavien, F-33150 Cenon (FR)
(72) Inventeur: NORDET, Flavien, F-33150 Cenon (FR)
(74) Mandataire: Thébault, Jean-Louis
(86) Numéro de dépôt international: FR8200074
(87) Numéro de publication internationale: WO8203816

## Description

La présente invention concerne les outils à main du type «clés dynamomètriques» permettant d'assurer le boulonnage ou le vissage d'ensembles mécaniques à un couple préconisé. Celle-ci procède de la déformation prédéterminée d'un ressort. L'amplitude de déformation du ressort, obtenue à chaque sollicitation, est constante. Les effets de variation du couple sont proportionnels, à la longueur de ressort soumise à déformation après réglage.

D'une manière générale les outils connus de ce genre tel celui breveté sous le n° FR, A, 1510105 du 19 Janvier 1968 s'utilisent avec précaution, lentement, par approches successives, en guettant le signal ténu annonçant que la valeur de couple souhaitée est atteinte. Certains sont très imprécis. D'autres très complexes et de réalisation onéreuse, sont fragiles. La plupart ne peuvent pas être employés au desserrage. Aucun ne peut être mêlé aux autres composants d'une caisse à outil sans être soigneusement protégé par un encombrant coffret.

L'intérêt essentiel de cette étude d'une clef dynamomètrique réside dans le perfectionnement inédit suivant:
- manifestation d'un pseudo-débrayage de la poignée de manoeuvre de la clef après déclenchement, associé au réarmement automatique de cette dernière.

Acune des réalisations connues ne présente cette disposition.

Antérieurement, en effet, en matière de réarmement après déclenchement au couple chosi, il existait deux principes:
- a) Le premier consistait à réenclencher manuellement la clef ce qui entraînait la certitude de ne pas dépasser le couple prescrit, avec comme corollaire, une certaine rapidité de l'action de serrage, partiellement infirmée par la nécessité d'effectuer systématiquement à la demande, le réarmement de l'outil.

Cette disposition revêtait deux défauts:
- oubli de réarmer qui n'apparaît pas immédiatement dans l'application de faibles couples.
- rupture brusque du couple au moment du débrayage, importante surtout lors de l'application de couples élevés, génératrice de dérapage dangereux pour la main de l'opérateur.
- b) Le deuxième principe concernait le réen- clenchement automatique de la clef après relâchement de l'effort de serrage. Ce perfectionnement impliquant que le relâchement de l'effort soit produit à l'instant exact du déclenchement, a entraîné la fâcheuse nécessité d'effectuer une approche lente et précautionneuse du couple de serrage choisi, pour éviter son dépassement. D'où perte de temps.

La clé dynamométrique telle qu'elle est caractérisée dans la revendication 1 permet de résoudre ces problèmes. En effet l'invention concerne une clé dynamomètrique à main, à déclenchement et réarmement automatiques, réversible, permettant serrage et desserrage de la boulonnerie mécanique comportant; une poignée pivotante en cours d'opération autour de l'axe avec un dispositif de déclenchement comprenant une came solidaire du corps de l'outil et un culbuteur oscillant autour d'un axe solidaire de la poignée, ce culbuteur étant retenu à une extrémité formant cran par le bec de la came caractérisé en ce qu'il comprend en outre, un bloc amortisseur constitué d'un bloc d'acier solidaire de la poignée en son extrémité postérieure, une lame ressort réceptrice d'effort s'étendant le long du corps et de la poignée en contact avec le bloc amortisseur dans sa position de repos à son extrémité postérieure et au V5 de sa longueur en partant de son extrêmité postérieure avec un galet de friction serti dans le culbuteur en son extrémité opposée à celle retenue par le bec de la came en ce que la came étant rendue solidaire du corps par l'action d'une part d'un ressort plaquant l'extrémité de la came sur l'extrémité filetée d'une vis vissée dans le corps et servant au tarage, et d'autre part par la coopération d'une boutonnière dont le fond vient en appui contre l'axe lorsque la poignée est sollicitée, et en ce que, comme lors de l'opération de serrage, le pivotement de la poignée autour de son axe par rapport au corps principal entraîne le culbuteur dans son mouvement de pivotement, celui-ci repousse, par son galet de friction, la lame-ressort dans le sens de pivotement, jusqu'à ce que, comme la came est solidaire du corps de l'outil et dont le fond est en appui sur l'axe, le cran du culbuteur (3) échappe au bec de la came la boutonnière guidant le déplacement de la came lors de son effacement pour permettre à l'extrêmité du culbuteur (3) de reprendre sa position d'origine lors du retour de la poignée et cesse sa contrainte sur la lame-ressort, celle-ci libérée revenant buter de son extrémité libre sur le bloc amortisseur en repoussant le culbuteur ce qui crée le signal tactile et sonore du déclenchement de la clé avertissant l'opérateur que le couple de serrage préfixé est atteint.

Avantageusement la clé est équipée d'un ressort récepteur d'effort constitué d'une lame-ressort droite, de section rectangulaire, de largeur constante, mais d'épaisseur, dégressive permettant un meilleur échelonnement des graduations.

De préférence la clé dynamomètrique étant équipée de 3 ensembles assortis composés de 3 lames-ressort d'épaisseurs différentes associées une à une à une frette de fixation et à un curseur adaptés aux 3 différentes épaisseurs de lame-ressort, ces 3 ensembles étant amovibles, permet avec une seule monture dont le vernier est gravé de 3 échelles parallèles de couvrir une large gamme de performances.

Par ailleurs, la translation engendrée par la rotation à gauche ou à droite de la vis de réglage fait varier la hauteur du bec de la came permettant l'étalonnage des lames-ressort en fonction des graduations du corps, et le réétalonnage ultérieur de la clef en fonction de l'usure.

Le dispositif associe au système de réarmement automatique, un dispositif simple de pseudo-débrayage qui autorise en toute sécurité pour la main de l'opérateur (sans dérapages intempestifs) une plus grande vitesse de serrage en limitant largement le risque de dépasser le couple imposé. Ce perfectionnement apporte le double avantage appréciable de faire gagner du temps et de réduire la tension nerveuse de l'utilisateur.

Son signal de déclenchement exceptionnellement audible s'accompagne d'un message tactile caractéristique et sans équivoque.

Il emploie comme ressort récepteur une lame droite de grande longueur (la taille adoptée permet précision et longévité) de section rectangulaire, de largeur constante mais d'épaisseur dégressive suivant une pente calculée de telle sorte que l'échelonnement des graduations du vernier parcourues par le curseur, soit plus proche d'une progression arithmétique, que celle obtenue en utilisant une lame de section constante (représentation graphique planche 2/2) d'où une plus grande précision de serrage dans la zone des fortes charges.

Grâce à l'amovibilité de trois de ses composants: la frette de fixation du ressort (9), le curseur (10) et la lame ressort (8) dont il convient de posséder un jeu d'épaisseurs différentes, il permet avec une seule monture d'assurer une très large gamme de valeurs de serrage (allant de 0,kg 200 à 12 kg par exemple).

La robustesse éprouvée de son articulation poi- gnée/corps lui permet d'assurer sans risque, le desserrage de la boulonnerie d'autant que les éléments dynamomètriques ne sont pas sollicités.

Son mécanisme entièrement protégé le met à l'abri des déréglages ou des détériorations, il peut être mêlé à d'autres outils sans précaution particulière et supporte sans dommage les chutes et les chocs.

Une vis de réglage (pouvant, en cas de nécessité être rendue inviolable par les moyens existant pour les gicleurs de carburateurs par exemple) permet de rétalonner l'outil en fonction de l'usure.

Enfin, cet outil réversible assure aussi bien les serrages à droite que les serrages à gauche. Il est précis et fidèle. Sa construction est simple (nombre réduit de composants et larges tolérances d'ajustement). Sa tête réduite et son corps mince lui permettent le meilleur accès.

Le dessin annexe montre l'aspect général (face et profil) de l'outil ainsi que le détail du mécanisme au repos.

### CINEMATIQUE:

Quand l'outil est en position de travail et que l'utilisateur exerce sur sa poignée (5) une traction dans le sens du serrage, celle-ci pivote d'une faible amplitude autour de l'axe (P-P') qui l'associe au corps (1). Se faisant, elle entraîne par l'axe (T-T') le culbuteur (3) qui, repoussé à son extrêmité (14) par le bec (12) de la came (2) calée dans le corps (1) par l'effet antagoniste de l'axe (C-C') fixé dans le corps (1) retenant cette came (2) par le fond (17) de la boutonnière (15) et par l'action du ressort (6) maintenant l'extrêmité (16) de la came (2) en appui contre l'extrémité filetée de la vis (7), déforme la lame-ressort (8) en l'éloignant du corps (1) de l'outil au point de contact du galet de friction (13) dont il est muni à l'autre extrêmité. Ce mouvement a aussi pour effet d'éloigner de quelques millimètres du bloc amortisseur (4) l'extrêmité libre de la lame-ressort (8).

Quand le couple sélectionné par le curseur (10) est atteint, le culbuteur (3) échappe au bec (12) de la came (2).

Simultanément, la lame-ressort (8) libère une partie de l'effort accumulé en repoussant le culbuteur (3) par son point de contact avec le galet (13), et son effet de retour est stoppé au niveau de son extrémité libre par le bloc amortisseur (4).

Le choc qui en résulte constitue le signal tactile et auditif attendu. A ce stade la lame-ressort (8) supporte une tension résiduelle inférieure au couple nominal affiché puisque sa longueur libre augmentait alors que sa torsion diminuait. En conséquence, le corps (1) de l'outil conserve sa position angulaire, alors que même emportée par son élan, la main de l'opérateur ne fait qu'accentuer le mouvement de rotation de la poignée (5). Cet effet subsidiaire est limité par la remontée en tension de la lame-ressort (8) et, en fin de course, par le contact de la butée de sécurité avec le corps (1) de l'outil. C'est durant cette période que le reflex physiologique intervient pour interrompre l'action de serrage.

La poignée (5) relâchée est alors repoussée à sa position de départ par la réaction de l'extrêmité libre de la lame-ressort (8) sur le bloc amortisseur (4). Dans le même temps le culbuteur (3) maintenu lui aussi par elle, en position initiale, c'est-à-dire en appui par son galet (13) et la base de son bec efface au passage le bec (12) de la came (2) qui coulissant dans sa boutonnière (15), comprime son ressort de rappel (6) et revient finalement saillir sous sont plan de contact avec le bec (14) du culbuteur (3). Le mouvement de retour de la poignée (5) est arrêté à cet instant par le contact de la butée qui en est solidaire avec l'encoche correspondante fraisée dans le corps (1) de l'outil.

En conclusion, l'idée directrice de l'étude qui précède a été de vulgariser, en simplifiant sa construction et son utilisation, en élargissant ses possibilités, un outil à main encore mal connu et peu employé, rendu de plus en plus nécessaire par l'évolution de la technique en construction mécanique.

## Revendications

1. Clé dynamomètrique à main, à déclenchement et réarmement automatiques, réversible, permettant serrage et desserrage de la boulonnerie mécanique comportant; une poignée (5) pivotante en cours d'opération autour de l'axe (P-P') avec un dispositif de déclenchement comprenant une came (2) solidaire du corps (1) de l'outil et un culbuteur (3) oscillant autour d'un axe (T-T') solidaire de la poignée (5), ce culbuteur (3) étant retenu à une extrémité formant cran (14) par le bec (12) de la came (2) caractérisé en ce que ce dispositif comprend en outre, un bloc amortisseur (4) constitué d'un bloc d'acier solidaire de la poignée (5) en son extrémité postérieure, une lame ressort (8) réceptrice d'effort s'étendant le long du corps (1) et de la poignée (5) en contact avec le bloc amortisseur (4) dans sa position de repos à son extrémité postérieure et au ¹/5 de sa longueur en partant de son extremité postérieure avec un galet (13) de friction serti dans le culbuteur (3) en son extrémité opposée à celle retenue par le bec (12) de la came (2), en ce que la came (2) étant retenue solidaire du corps (1) par l'action d'une part d'un ressort (6) plaquant l'extrémité (16) de la came (2) sur l'extrêmité filetée d'une vis (7) vissée dans le corps (1) et servant au tarage, et d'autre part par la coopération d'une boutonnière (15) dont le fond (17) vient en appui contre l'axe (C-C') lorsque la poignée (5) est sollicitée, et en ce que, comme lors de l'opération de serrage, le pivotement de la poignée (5) autour de son axe (P-P') par rapport au corps principal (1) entraîne le culbuteur (3) dans son mouvement de pivotement, celui-ci repousse, par son galet de friction (13), la lame-ressort (8) dans le sens de pivotement, jusqu'à ce que, comme la came (2) est solidaire du corps de l'outil et dont le fond (17) est en appui sur l'axe (C-C'), le cran (14) du culbuteur (3) échappe au bec (12) de la came (2) la boutonnière guidant le déplacement de la came lors de son effacement pour permettre à l'extrémité (12) du culbuteur (3) de reprendre sa position d'origine lors du retour de la poignée (5) et cesse sa contrainte sur la lame-ressort (8), celle-ci libérée revenant buter de son extrémité libre sur le bloc amortisseur (4) en repoussant le culbuteur (3) ce qui crée le signal tactile et sonore du déclenchement de la clé avertissant l'opérateur que le couple de serrage préfixé est atteint.

2. Clé dynamomètrique, selon la revendication 1, caractérisée en ce qu'elle est équipée d'un ressort récepteur d'effort constitué d'une lame-ressort (8) droite, de section rectangulaire, de largeur constante, mais d'épaisseur, dégressive permettant un meilleur échelonnement des graduations.

3. Clé dynamomètrique, selon la revendication 1, caractérisée en ce qu'elle est équipée de 3 ensembles assortis composés de 3 lames-ressort (8) d'épaisseurs différentes associées une à une à une frette de fixation (9) et à un curseur (10) adaptés aux 3 différentes épaisseurs de lame-ressort (8), ces 3 ensembles étant amovibles, permettent avec une seule monture dont le vernier est gravé de 3 échelles parallèles de couvrir une large gamme de performances.

4. Clé dynamomètrique, selon la revendication 1, caractérisée en ce qu'elle permet grâce à la translation engendrée par la rotation à gauche ou à droite de la vis de réglage (7) de faire varier la hauteur du bec (16) de la came (2), permettant l'étalonnage des lames-ressort (8) en fonction des graduations du corps (1), et le réétalonnage ultérieur de la clé en fonction de l'usure.

## Claims

1. Hand torque wrench with automatic releasing and setting, reversible, permitting to tight and untight the mechanical nuts and bolts including: a handle (5) turning during the iperation around the axis (P-P') with a releasing device including a cam (2) solidary with the body (1) of the tool and a tripper device (3) oscillating a handle (5) solidary (T-T'), this tripper device being rehold at an extremity forming catch (14) by the end of the cam (12) characterized by the fact that this device includes moreover (12), a silent bloc (4) consisting of a handle (5) solidary steelen bloc (5) in its posterior extremity, a spring strip (8) receiving pull extending along the body (1) and the handle (5) in contact with silent bloc (4) in its resting position of posterior extremity and'/₅ of its lenght beginning from its posterior extremity with a friction pulley (13) crimpped in the tripper device (3) in its opposed extremity to the one rehold by the end (12) of the cam (2) by the fact the cam (2) being rehold solidary with the body (1) the action on one hand, by a spring (6) plating the extremity (16) of the cam (2) on the threaded extremity of a screw (7) screwed in the body (1) and serving at the calibrating and, on the other hand, by the cooperation of a hole (15) which the bottom (17) supports the axis (C-C') when the handle (5) is sollicitated and by the fact, like as while the releasing operation, the turning of the handle (5) around its axis (P-P') reporting to the main body (1) draws the tripper device (3) in its turning movement, this one pushes, by its friction pulley (13) the spring strip (8) in the sense of the turning until, when the cam is solidary the tool'body and which the bottom (17) is supported on the axis (C-C'), the catch (14) of the tripper device (3) espaces from the end (12) of the cam (2) the hole guiding the movement of the cam within its thrawing back to permit the ex- tremoty (12) of the tripper device (3) to retake its original position within the return of the handle (5) and stop its constraint on the spring strip (8), this one freed butting again with its free extremity of the silent bloc (4) repushing the tripper device (3) which makes the tactile and sonorous signal of the key releasing to advertise the operator that the fixed torque of tightening is obtained.

2. Torque wrench according to claim 1 characterized by the fact it is equiped with a re- ceaving pull spring strip (8), straight, rectangulary section, with a constant width, degressif thickness permitting a better graduation degreession.

3. Torque wrench according to claim 1 characterized by the fact that it is equiped by 3 assemblies composed of 3 spring strip (8) with different thickness associated one to another by a hoop (9) a slide (10) adapted to the 3 different thickness of the spring strip (8), this 3 assemblies being removable, permetting with a single frame which vernier is ingraved of 3 parallels ladders to obtain big performances.

4. Torque wrench according to claim 1 characterized by the fact that it permits owing to the generated translation by the rotary motion on the left or on the right of the correction screw (7) to make the highness of the end (16) of the cam (2) varies permetting the standardizing of the spring strip (8) in function of the degressions of the body (1) and the ulterior standardizing of the key in function of the attribution.

## Patentansprüche

1. Umbehrbarer dynamometrischer hand schlüssel mit automatischer Ausschaltung und wiederbekraftigung erlanbden Festiziehen und lockern der mechanischen bolzen, einschliessend: einen um die Achse (P-P') drehenden griff (5), auschwenkend während des Arbeitsvorgangs, mit einer Auschaltungeinrichtung ainschliessend einen am Körper (3) des werkzengs haltendend Nacken (2) und einen um eine Achse (T-T') oszillierenden am griff (5) haltenden kipper (3) selbst an einem Sperrklinke bildenden Ende, durch den schasel des Nockens festgehalten gekennzeichnet dadurch, dass diese Einrichtung auch enthält: einen «Silentbloc» bestehend ans einem Stahl block haltend an dem griff an seinem hintern Ende einer Kräfte empfangenden Blattfeder ausgedehnt am Körper und am griff entlang im kentakt mit dem «Silentbloc» in seiner Ruhestellung an seinem Hinteren Ende und am ^{I}ls semir Länge ab dem Hinteren Ende mit einer Reibrolle eingesetzt in dem kipper (3) an seinem dem durch den Schanbel des Nockens gegenüber liegenden Ende, dadurch dass der Nocken am Körper halten durch die wirkung einerseits einer Sprungfeder (6) pressend das Ende des Nockens (2) auf das gewindende einer Schraube, geshraubt in den Körper (1) und zur Eichung dienend und andererseits durch die Mitwirkung eines kugflochs dessen grund sich gegen die Achse (C-C') lehnt wehn der griff (5) beansprucht wird, und dadurch dass wie beim Festziehen, die Drehung des griffs um seine Achse (P-P') im verhältais zu dem Hauptkörper (1) zieht den kipper (3) mit sich fort in seiner Drehbewegung, schlägt dieser, durch seine Reibrolle (13), die Blattfeder (8) zurück in der Rechtung der Drehung, bis, da der Nocken (2) am Körper des werkzengs hält, und dessen grund (17) auf der Achse (C-C') lehnt, der Einschnitt (14) des kippers (3) vom Schnabel (12) des Nockens (2) entspringt, des Knopfloch leitend die Bewegung des Nockens bei seinem Zurücktreten um dem Ende (12) des kippers (3) zu erlauben, seine Anfangsstellung wiederaufzunehmen bei der Rückkehr des griffs (5) und hört auf, auf die Blattfer zu pressen, diese befreite Blattfeder mit seinem freien Ende auf den Silentbloc (4) stossen zurückkommend indem sie den kipper (3) zurücksehlägt, was das fühlbare und hörbare Signal der Ausschaltung des Schlüssels schafft, was dem Operateur mitteilt, dass das bestimmte Festziehung-Momente erreicht ist.

2. Dynamometrischer Schlüssel entsprechend dem Auspruch 1 gekenntzeichnet dadurch, dass er mit einer kraft empfängenden Sprungfeder ausgestattet ist, welche aus einer geraden Blattefeder (8) besteht, mit rechtwinkeligem Schnitt mit ständiger Breite aber mit abnehmender Dicke die eine bessere Staffelung der gradeeinteilungen erlaubt.

3. Dynamometrischer Schlüssel entsprechend dem Auspruch 1 gekemtzeichnet dadurch, dass er mit 3 anpassenden Komplexen bestehend aus 3 Blattfedern (8) mit terschiedenen Dicken ich an einem Schrumpfring (9) und an einem Läufer (10) verbunden anpassend an den 3 verschiedenen Dicken der Blattfeder (8) ausgestattet ist, diese 3 komplexen sind absetzbar und erlauben mit einem einziegen gestell, dessen Gradteiler 3 parallelen Gradeinteilunger eingraviert enthält, eine breite Leistungenskala zu bekommen.

4. Dynamometrischer Schlüssel entsprechend dem Auspruch 1 gekemtzeichnet dadurch, dass er erlaubt, dank der Uberführung begründet durch die Drehung nach Pinks oder nach rechts der Regelungschraube (7), die Höhe des Schabeis (16) des Nockens (2) zu wechseln, erlaubent die Einchung der Blattfedern (8) nach den gradeinteilungen des Korpers (1) und die spätere Wiedereichung des Schlüssels nach der Abnuzung.
